# EUROPÄISCHE PATENTSCHRIFT

(11) **EP 1 346 441 B1**
(45) Veröffentlichungstag und Bekanntmachung des Hinweises auf die Patenterteilung: **22.03.2006**
(21) Anmeldenummer: 01995605.1
(22) Anmeldetag: 18.12.2001
(51) Int. Cl.: H01Q 9/04, H01Q 1/32, H01Q 1/52

(54) **ANTENNENANORDNUNG**
ANTENNA ASSEMBLY
ENSEMBLE ANTENNE

(30) Priorität: 20.12.2000 DE 10063437
(43) Veröffentlichungstag der Anmeldung: 24.09.2003
(73) Patentinhaber: ROBERT BOSCH GMBH, 70442 Stuttgart (DE)
(72) Erfinder: GOTTWALD, Frank, 71287 Weissach (DE); VOIGTLAENDER, Klaus, 73117 Wangen (DE); TOENNESEN, Tore, 72760 Reutlingen (DE); MOELLER, Andreas, 72768 Reutlingen (DE); HAENSEL, Jens, 71229 Leonberg (DE)
(86) Internationale Anmeldenummer: PCT/DE2001/004726
(87) Internationale Veröffentlichungsnummer: WO 2002/050952

(56) Entgegenhaltungen:
- US-A- 3 691 563
- US-A- 5 396 397
- US-A- 6 107 965
- KAMOGAWA K ET AL: "A NOVEL MICROSTRIP ANTENNA USING ALUMINA-CERAMIC/POLYIMIDE MULTILAYER DIELECTRIC SUBSTRATE" 1996 IEEE MTT-S INTERNATIONAL MICROWAVE SYMPOSIUM DIGEST. SAN FRANCISCO, JUNE 17 - 21, 1996, IEEE MTT-S INTERNATIONAL MICROWAVE SYMPOSIUM DIGEST, NEW YORK, IEEE, UI, Bd. 1, 17. Juni 1996 (1996-06-17), Seiten 71-74, XP000704866 ISBN: 0-7803-3247-4

## Beschreibung

### Stand der Technik

Die vorliegenden Erfindung betrifft eine Antennenanordnung und insbesondere eine schlitzgekoppelte Antennenanordnung zur Abstands- oder Geschwindigkeitsermittlung zwischen Kraftfahrzeugen nach dem Oberbegriff des Patentanspruchs 1. Eine solche Anordnung mit Strahlerflächen zum Senden oder Empfangen von Signalwellen und mit einem unterhalb der Strahlerflächen in einem vorbestimmten Abstand angeordneten mehrlagigen dielektrischen Träger in welchen unterschiedliche durch Schlitzkoppelungen unterbrochene Masseebenen eingebettet sind sowie Erreger für die Strahlerflächen ist aus Kamogawa et al: "A Novel Microstrip Antenna using Alumina-Ceramic/Polyimide Multilayer Dielectric Substrate", 1996 IEEE MTT-S International Microwave Symposium Digest, New York, IEEE, UI, Bd. 1, 17. Juni 1996, Seiten 71-74 bekannt.

Obwohl auf beliebige Anwendungsgebiete im Antennenbereich anwendbar, werden die vorliegende Erfindung sowie die ihr zugrunde liegende Problematik in Bezug auf eine Antennenanordnung an Bord eines Kraftfahrzeuges für eine Abstands- oder Geschwindigkeitsermittlung zwischen Kraftfahrzeugen erläutert.

Es sind bereits Systeme bekannt, bei denen die Entfernung und die Geschwindigkeiten mittels Radar (Mikrowellen), insbesondere eines Nahbereichsradars gemessen werden. Dafür finden bisher u.a. Strahlerflächen-Antennenanordnungen (Patch-Antennen) Anwendung, bei denen Strahlerflächen (Patches) direkt auf Substratmaterialien oder über Schaummaterialien angebracht werden. Die Strahlerflächen werden entweder auf der Antennenseite durch Zuleitungen oder durch Koppelschlitze angeregt. Die Zuleitungen können dabei auf einem weiteren, meist verschiedenen Material untergebracht sein, wobei die einzelnen Lagen bzw. Schichten mit- und übereinander verbunden werden müssen. Allerdings weisen diese Antennenanordnungen den Nachteil auf, dass die relative Justage und die genaue Positionierung der einzelnen Materialschichten höchst kompliziert und schwierig durchführbar sind.

Des weiteren sind dem Anmelder Antennenanordnungen bekannt, die gemäß einer sog. Triplate-Technologie hergestellt sind, wobei elektrische Verbindungsabschnitte zwischen zwei Metallisierungen angeordnet sind. Solche Antennenanordnungen bestehen beispielsweise aus einzelnen gelöcherten Metallplatten, Folien mit Antennenstrukturen bzw. Zuleitungen und aus Schaumzwischenlagen. Die einzelnen Lagen werden beispielsweise durch Verschraubung zusammengesetzt und gegen ein Verrutschen gesichert. Aufgrund er recht komplizierten Ausbildung und des dafür benötigten aufwendigen Fertigungsprozesses sind solche Antennenanordnungen recht kostspielig.

Eine weitere, dem Anmelder bekannte Antennenanordnung ist auf einer laminierten Leiterplatte, bestehend aus beispielsweise einem FR4-Substrat aufgebaut. Über der Leiterplatte ist ein sog. Softboard auflaminiert, wobei auf der einen Seite des Softboards Koppelschlitze vorgesehen sind. Es wird eine Fläche aus dem FR4-Substrat ausgefräst, ein Schaummaterial in diese aufgefräste Fläche eingelegt und die metallischen Strahlerflächen bzw. Patches beispielsweise mittels eines Films darauf befestigt. Dieser Ansatz weist den Nachteil auf, dass ein aufwendiges Herstellungsverfahren notwendig ist, da Löcher ausgefräst und Schaumstoffe eingesetzt werden müssen.

Zusätzlich treten bei allen bekannten Anordnungen Störstrahlungen durch beispielsweise Prozessortakte, Abstrahlung von Bauelementen etc. außerhalb der Nutzfrequenz auf und diese können nur schwer verhindert werden. Zusätzlich werden durch beispielsweise Zuführleitungen erhebliche Anteile der elektromagnetischen Nutzstrahlung in unerwünschte Richtungen, beispielsweise in Richtung des Kraftfahrzeugrahmens oder -motors, abgestrahlt und können unvorteilhaft auf dort vorhandene Bauteile einwirken.

Die der vorliegenden Erfindung zugrunde liegende Problematik besteht also allgemein darin, eine Antennenanordnung zu schaffen, die eine kompakte Bauform aufweist und eine elektromagnetische Abstrahlung in unerwünschte Richtungen verringert.

### Vorteile der Erfindung

Die erfindungsgemäße Antennenanordnung mit den Merkmalen des Anspruchs 1 weist gegenüber den bekannten Ansätzen den Vorteil auf, dass der Herstellungsprozess erleichtert, ein kompakterer Sensor und eine gute Abschirmung der elektromagnetischen Energie bzw. -wellen in unerwünschten Abstrahlrichtungen geschaffen wird.

Durch entsprechende Anordnung der elektrischen Koppelschlitze möglichst nahe unterhalb der ersten Massefläche innerhalb des mehrlagigen Trägers zwischen der ersten Massefläche und der zweiten Massefläche wird eine kompakte und einfach herzustellende Antennenanordnung geschaffen. Durch entsprechende Anordnung der Zuführleitungen möglichst nahe unterhalb der ersten Massefläche kann der Großteil der elektromagnetischen Strahlung über die Koppelschlitze nach oben durch die Kopplungseinrichtungen gezwungen werden, wobei nach unten in Richtung der zweiten Massefläche hin durch dieselbe eine Abschirmung erfolgt und somit eine geringe Abstrahlung unterhalb der Antennenanordnung auftritt.

In den Unteransprüchen finden sich vorteilhafte Weiterbildungen und Verbesserungen der im Anspruch 1 angegebenen Antennenanordnung.

Gemäß einer bevorzugten Weiterbildung ist mindestens eine Lage des dielektrischen Trägers zwischen den Koppelschlitzen und den Zuführleitungen angeordnet.

Gemäß einer weiteren bevorzugten Weiterbildung ist mindestens eine Lage des dielektrischen Trägers zwischen den Zuführleitungen und der zweiten Masseebene vorgesehen.

Gemäß einer weiteren bevorzugten Weiterbildung besitzt die mindestens eine Lage des dielektrischen Trägers zwischen den Koppelschlitzen und den Zuführleitungen eine geringere Dicke als die mindestens eine Lage zwischen den Zuführleitungen und der zweiten Massefläche. Vorteilhaft weist die mindestens eine Lage des dielektrischen Trägers zwischen den Koppelschlitzen und den Zuführleitungen etwa die Hälfte oder ein Drittel der Dicke der mindestens einen Lage zwischen den Zuführleitungen und der zweiten Masseebene auf. Da herstellungstechnisch vorteilhaft Schichten mit einer Dicke von etwa 150 µm hergestellt werden, und sich diese Dimensionen günstig auf das Resonanzverhalten der Anordnung auswirken, kann der dielektrische Träger aus einzelnen Schichten dieser Dicke hergestellt werden. Jedoch sind die Schichtdicken und die Anzahl der einzelnen Schichten darauf nicht beschränkt und können auf vielfältige Weise modifiziert werden.

Gemäß einer weiteren bevorzugten Weiterbildung sind die Sende- und/oder Empfangseinrichtungen als rechtwinklige Strahlerflächen (Patches) ausgebildet. Diese Patches bilden einen vorteilhaften und leicht herzustellenden Resonator.

Gemäß einer weiteren bevorzugten Weiterbildung besteht der mehrlagige dielektrische Träger aus einer Niedrig-Temperatur-Keramik (LTCC). Diese Keramik besitzt eine hohe Dielektrizitätskonstante, wobei kompakte Sensoren gebildet werden, die aus einem einzigen Materialsystem bestehen. LTCC ist außerdem der Ausdehnung von Silicium angepasst und es können schon bei niedrigen Temperaturen (ca. 900°C) mehrere Lagen mit entsprechenden Strukturen darauf kompakt zusammengebrannt werden.

Gemäß einer weiteren bevorzugten Weiterbildung sind die Strahlereinrichtung in Reihen in einem bestimmten Abstand voneinander beabstandet. Durch eine entsprechende Anordnung kann eine gewünschte Richtcharakteristik bzw. Abstrahlrichtung, -leistung etc. erzielt werden.

Gemäß einer weiteren bevorzugten Weiterbildung sind die Koppelschlitze vorteilhaft durch Ätzen der ersten Masseebene gebildet und jeweils mittig unterhalb einer Strahlfläche angeordnet, wobei sie sich jeweils ungefähr über die Breitseite einer Strahlerfläche erstrecken. Die Auslegungen der entsprechenden Masse sind dem gewünschten Resonanzverhalten anzupassen.

Gemäß einer weiteren bevorzugten Weiterbildung sind die Zuführleitungen senkrecht zu den Koppelschlitzen in einer Trägerebene ausgebildet. Allerdings können die Koppelschlitze auch zwischen verschiedenen Trägerebenen angeordnet sein, wodurch Störungen untereinander verringert werden.

Gemäß einer weiteren bevorzugten Weiterbildung umfasst die Antennenanordnung Durchkontaktierungen für eine Abschirmung elektromagnetischer Strahlungen in einen bestimmten Bereich, wobei die Durchkontaktierungen parallel zueinander und senkrecht zur Lagenebene des dielektrischen Trägers, insbesondere zwischen zwei Masseebenen, angeordnet sind. Die Durchkontaktierungen sind ferner vorteilhaft in einem kleineren Abstand als die Wellenlänge der abzuschirmenden Strahlung zur Bildung von Abschirmkammern voneinander beabstandet.

Gemäß einer weiteren bevorzugten Weiterbildung sind die Strahlereinrichtungen auf einem geeigneten Schaummaterial angebracht.

Gemäß einer weiteren bevorzugten Weiterbildung sind die Strahlereinrichtungen an einem Gehäusedeckel der Anordnung angebracht. Dadurch entsteht eine kompakte Antennenanordnung aus lediglich zwei Teilen, einer Trägerplatte und einem Deckel, auf dem die Strahlereinrichtungen angebracht sind.

Gemäß einer weiteren bevorzugten Weiterbildung sind die Zuführleitungen jeweils durch mindestens eine Kontakteinrichtung mit einer auf einer Oberfläche des Trägers angeordneten Speisenetzwerkeinrichtung elektrisch verbunden. Dadurch werden Zuleitungen zwischen Schichten des Trägers durch eine gemeinsame einfach aufzubringende Speisenetzwerkeinrichtung angesteuert. Die Speisenetzwerkeinrichtung muss jedoch nicht zwingend auf der Oberfläche angebracht sein.

Gemäß einer weiteren bevorzugten Weiterbildung bestehen die Strahlereinrichtungen, die Potentialflächen, die Verbindungsabschnitte, die Durchkontaktierungen und die Kontakteinrichtungen aus einem elektrisch leitfähigen Material, beispielsweise Gold, Silber, Kupfer oder Aluminium.

Gemäß einer weiteren bevorzugten Weiterbildung sind die Verbindungsabschnitte und/oder Kontakteineinrichtungen mittels Mikrostreifen- und/oder Koplanartechnologie ausgebildet. Dadurch entsteht ein kompakter Sensor mit großflächigen für eine Abschirmung vorteilhaften Potentialflächen bzw. Masseebenen.

Gemäß einer weiteren bevorzugten Weiterbildung können die Koppelschlitze beliebige Formen annehmen.

### ZEICHNUNGEN

Ausführungsbeispiele der Erfindung sind in den Zeichnungen dargestellt und in der nachfolgenden Beschreibung näher erläutert.

Es zeigen:
- Fig. 1: eine Unteransicht der Anordnung eines Verbindungsabschnittes, einer Kopplungseinrichtung und einer Sende- und /oder Empfangseinrichtung gemäß einem Ausführungsbeispiel der vorliegenden Erfindung zueinander;
- Fig. 2: eine perspektivische Ansicht der Anordnung in Fig. 1;
- Fig. 3: eine Querschnittsansicht einer Antennenanordnung gemäß einem ersten Ausführungsbeispiel der vorliegenden Erfindung;
- Fig. 4: eine Querschnittsansicht einer Antennenanordnung gemäß einem zweiten Ausführungsbeispiel der vorliegenden Erfindung;
- Fig. 5: eine Draufsicht auf eine Antennenanordnung gemäß einem Ausführungsbeispiel der vorliegenden Erfindung; und
- Fig. 6: ein Leistungsdiagramm einer Antennenanordnung gemäß einem Ausführungsbeispiel der vorliegenden Erfindung in einem bestimmten Frequenzbereich.

### BESCHREIBUNG DER AUSFÜHRUNGSBEISPIELE

In den Figuren bezeichnen gleiche Bezugszeichen gleiche oder funktionsgleiche Komponenten.

In den Fig. 1 und 2 ist schematisch die Anordnung elektrischer Verbindungsabschnitte 7 in Form von Zuführleitungen 7, Kopplungseinrichtungen 3 in Form von Koppelschlitzen 3 und Sende- und/oder Empfangseinrichtungen 2 in Form von Strahlerflächen (sog. Patches) 2 dargestellt. Eine solche Anordnung wird als schlitzgekoppelte Patchantenne bezeichnet.

In den Fig. 1 und 2 sind der dielektrische Träger (Substrat) 5 und die erste und zweite sich auf Masse befindlichen Potentialflächen 4, 10 bzw. Masseebenen 4, 10 nicht mit eingezeichnet. Die dargestellten Strahlerflächen 2 sind entweder auf einem Schaummaterial aufgebracht oder vorteilhaft an einem Gehäusedeckel der Anordnung befestigt (nicht dargestellt).

Anhand der Fig. 1 und 2 soll kurz das Prinzip einer schlitzgekoppelten Patchantenne erläutert werden. Die Zuführleitungen 7 werden durch eine Speisenetzwerkeinrichtung (nicht dargestellt) mit einer elektromagnetischen Energie versorgt. Die Zuführleitungen 7 befinden sich derart unterhalb entsprechender Koppelschlitze 3, dass elektromagnetische Energie von den Zuführleitungen 7 an die Koppelschlitze 3 übertragen wird. Die sich oberhalb der Koppelschlitze 3 befindenden Strahlerflächen 2 nehmen die von den Koppelschlitzen 3 abgestrahlte Energie auf und werden somit bei entsprechender Anordnung und Ausdehnung in Resonanz gebracht. Die Strahlerflächen 2 strahlen somit mit einer bestimmten Güte diese Energie wieder ab und es kann durch die Anordnung ein Gebilde geschaffen werden, das genau innerhalb eines Frequenzbandes optimierbar ist.

Fig. 3 zeigt eine Querschnittsansicht einer Antennenanordnung gemäß einem ersten Ausführungsbeispiel der vorliegenden Erfindung. Die Strahlerflächen 2 sind beispielsweise in einem Gehäusedeckel (nicht dargestellt) oberhalb des dielektrischen Trägers 5 fest angebracht.

Der Träger 5 besteht aus einem dielektrischen Substrat, das vorteilhaft aus einer LTCC-Keramik (Low Temperature Cofired Ceramic) besteht. Diese LTCC-Keramik ist eine hochfrequenzgeeignete Glaskeramik, die in Mehrlagentechnologie gefertigt ist. Somit eignet sie sich besonders für eine Verwendung bei Abstands- und/oder Geschwindigkeitsmessungen im Kraftfahrzeugbereich mittels Radar im Gigahertzbereich. Zudem lässt sich die Keramik in mehreren Schichten mit beispielsweise einer Schichtdicke von etwa 150 µm herstellen und mehrere Schichten aufeinander stapeln, wobei sich die Gesamtstruktur ohne einer Geometrieveränderung mit der Trägerebene (xy-Ebene) schon bei relativ geringen Temperaturen optimal zusammenbrennen lässt. Diese Glaskeramik schrumpft unter hohen Druck lediglich in Richtung der Trägerachse (z-Richtung). Somit erhält man ein kompaktes Schichtsystem, das mit einer hohen Genauigkeit positioniert werden kann.

Die Anordnung weist ferner eine erste Masseebene 4 auf, die auf der den Strahlerflächen 2 zugewandten Oberfläche des dielektrischen Trägers 5 angeordnet ist. In dieser ersten Masseebene 4 ist vorteilhaft jeweils ein Koppelschlitz 3 in einem bestimmten Abstand unterhalb der vorteilhaft rechtwinklig ausgebildeten Strahlerfläche 2 angeordnet. Die Koppelschlitze 3 sind vorteilhaft durch Ätzen der ersten Masseebene 4 gebildet. Zudem erstrecken sie sich jeweils mittig unterhalb einer Strahlerfläche 2 ungefähr über deren Breitseite, wie in Figur 1 ersichtlich. Die Koppelschlitze 3 sind vorteilhaft derart angeordnet, dass die obere Masseebene 4 jeweils im Abstand von ca, einem Viertel der Wellenlänge der elektromagnetischen Strahlung unterbrochen wird. Somit wird durch die Reflektion der Welle am offenen Ende diese reflektiert und phasenrichtig mit der ankommenden Welle summiert. Es lösen sich folglich Kugelwellen an der Leitung 7 unter dem Koppelschlitz 3 ab.

Eine Anregung der Koppelschlitze 3 wird durch elektrische Zuführleitungen 7 geschaffen, die erfindungsgemäß jeweils unterhalb eines Koppelschlitzes 3 angeordnet sind, wobei eine dieelektrische Schicht 51 mit einer Dicke von etwa 150 µm des Trägers 5 zwischen den Koppelschlitzen 3 und den Zuführleitungen 7 angeordnet ist.

Die Zuführleitungen 7 sind über Kontakteinrichtungen 13 mit einer Speisenetzwerkeinrichtung 14, d.h. dem hochfrequenten Schaltungsteil des Antennensensors, für ihre Ansteuerung verbunden. Die Mehrlagentechnologie erlaubt die Führung der Zuführleitungen 7 für eine bessere Isolation auch in verschiednen Ebenen, wodurch unerwünschte Kopplungseffekte weitgehend ausgeschlossen werden. Durch die Führung der Zuführleitungen 7 an eine Oberfläche des dielektrischen Trägers 5 ist es möglich, die zur Ansteuerung notwendigen Bauteile an einer strahlungsarmen Stelle zu positionieren.

Ferner weist die erfindungsgemäße Antennenanordnung eine zweite Masseebene 10 auf, die unterhalb der Zuführleitungen 7 angeordnet ist, wobei mehrere Lagen 52, 53, 54 der Dicke 150 µm des dielektrischen Trägers 5 zwischen den Zuführleitungen 7 und der zweiten Masseebene 10 vorgesehen sind.

Durch diese asymmetrische Triplate-Anordnung, bei der die Zuführleitungen 7 näher an den Koppelschlitzen 3 bzw. der ersten Masseebene 4 angeordnet sind als an der zweiten Massenebene 10, entsteht eine höhere Feldstärke bei Anregung der Zuführleitungen 7 in Richtung der Koppelschlitze 3. Somit wird der Hauptteil der Energie durch die Koppelschlitze 3 in Luft ausgekoppelt und an die darüber liegenden Strahlerflächen 2 übertragen. Aufgrund der größeren Distanz zur zweiten Masseebene 10 entsteht in dieser Richtung ein kleineres elektrisches Feld, und somit wird ein geringer Anteil der Energie in diese Richtung ausgestrahlt. Dadurch lässt sich die Nutzstrahlung, d.h. der Anteil der elektromagnetischen Energie in Richtung der Koppelschlitze 3 bzw. der Strahlerflächen 2, vergrößern.

In dem ersten Ausführungsbeispiel der vorliegenden Erfindung, wie in Figur 3 dargestellt, befindet sich zwischen den Koppelschlitzen 3 und den Zuführleitungen 7 lediglich eine Keramikschicht 51 mit einer Dicke von etwa 150 µm, wohingegen zwischen den Zuführleitungen und der unteren zweiten Masseebene 10 drei Schichten 52, 53, 54 mit jeweils einer Dicke von etwa 150 µm angeordnet sind, allerdings können sowohl die Anzahl der Schichten als auch die Dicken der einzelnen Schicht entsprechend des gewünschten Resonanzverhaltens bzw. der gewünschten Antennencharakteristik variiert werden.

Durch die Anordnung mehrerer Strahlerflächen 2 und Koppelschlitze 3, beispielsweise wie in Figur 5 ersichtlich in Reihe mit einem vorbestimmten Abstand zueinander, lassen sich der gewünschte Leistungsgewinn, die Öffnungswinkel und Unterdrückung von Nebenkeulen den Bedürfnissen anpassen.

Zusätzlich weist die Anordnung 1 vorteilhaft durchgehende oder partielle Durchkontaktierungen 12 auf, die für eine Abschirmung elektromagnetischer Strahlung vorteilhaft in einem bestimmten Bereich, parallel zu einander und vertikal in z-Richtung des dielektrischen Trägers 5 angeordnet sind.

Vorteilhaft sind die. Durchkontaktierungen 12 mit einem kleineren Abstand als die Wellenlänge der abzuschirmenden Strahlung voneinander beabstandet. Somit wird durch den Einbau von Trennwänden eine preiswerte elektromagnetische Abschirmung geschaffen, da sich die in unerwünschten Richtungen ausbreitende Strahlung (x-y-Ebene) sich aufgrund der durch die Durchkontaktierungen geschaffenen Kammern nicht in schädlicher Richtung ausbreiten kann, wodurch Nebenkeulen unterdrückt werden.

Durch geeignete Wahl der Kammerung kann sogar die vagabundiere Energie phasenrichtig zur Nutzstrahlung addiert werden. Beispielsweise kann durch eine Anordnung einer Strahlerfläche 2 in einer Höhe von einem zwanzigstel bis zu einem fünftel der Wellenlänge eine Bandbreite von über 10% der Nutzfrequenz erzeugt werden.

Die Speisung der Antennenanordnung 1 erfolgt wie bereits erwähnt durch eine asymmetrische Triplate-Anordnung. Die Zuführleitungen 7 sind zwischen einzelnen Lagen, beispielsweise der ersten Lage 51 und der zweiten, dritten und vierten Lage 52, 53, 54 des dielektrischen Trägers 5 angeordnet. Da sich üblicherweise die Bauelemente auf den Außenseiten des Trägers befinden, können die Zuführleitungen 7 durch Kontakteinrichtungen 13 an die entsprechende Oberfläche des Trägers 5 gelegt werden. Dort wird vorteilhaft mit einer Mikrostreifentechnologie weitergearbeitet. Zur Unterstützung von Abschirmungsmaßnahmen bietet sich jedoch auch der Einsatz einer Koplanartechnik an, wie in Figur 5 dargestellt.

Jedoch können Anpassnetzwerke und /oder Verteilnetzwerke 14 auch innerhalb des Trägers 5 angeordnet bzw. vergraben sein.

Vorteilhaft bestehen die Strahlereinrichtungen 2, die Masseebenen 4,10, die Zuführleitungen 7, die Durchkontaktierungen 12 und die Kontakteinrichtungen 13 aus einem elektrisch gut leitfähigen Material, beispielsweise Gold, Silber, Kupfer oder Aluminium.

Figur 4 zeigt eine Querschnittsansicht einer Antennenordnung 1 gemäß einem zweiten Ausführungsbeispiel der vorliegenden Erfindung.

In diesem Ausführungsbeispiel nicht beschriebene Komponenten oder Funktionsweisen sind als analog zu denen des ersten Ausführungsbeispiels anzusehen und bedürfen daher keiner weiteren Erläuterung.

Im Gegensatz zum ersten Ausführungsbeispiel ist, wie in Fig. 4 ersichtlich die Speisenetzwerkeinrichtung 14 auf der den Strahlerflächen 2 abgewandten Oberfläche des Trägers 5 und somit entgegengesetzt zur gewünschten Strahlungsrichtung angeordnet. Die Koppelschlitze 3 und die Speisenetzwerkeinrichtung 14 befinden sich auf gegenüberliegenden Oberflächen des Trägers 5. Es wird somit einerseits ein geringerer Platzbedarf benötigt, was aus Designgründen vorteilhaft ist, und andererseits die Störung der Bauteile durch Streustrahlung verringert.

Die Zuführleitungen 7 werden wiederum durch Kontakteinrichtungen 13 an die Oberfläche geführt, auf der die Speisenetzwerkeinrichtung 14 angeordnet ist. Wie in Figur 4 dargestellt, erfolgt somit eine Führung der Zuführleitungen 7 zur Unterseite des Trägers 5.

Die Antennenanordnung ist wiederum als asymmetrische Triplate-Leitung in einer LTCC-Keramik ausgebildet. Durch entsprechende Durchkontaktierungen 12 werden wiederum abgeschirmte Kammern für eine zusätzliche Abschirmung geschaffen.

Vorteil dieses zweiten Ausführungsbeispiels ist es insbesondere, dass eine Oberflächenreduzierung der Antennenanordnung geschaffen wird, die allerdings mit einer Zunahme der Dicke verbunden ist, da im Vergleich zum ersten Ausführungsbeispiel eine zusätzliche Lage 55 benötigt wird, um unerwünschte Resonanzeffekte weiterhin zu vermeiden. Jedoch wird durch eine Zunahme der Dicke um lediglich etwa 150 µm aufgrund der zusätzlichen Lage 55 eine Längeneinsparung um etwa 1 bis 2 cm erreicht und somit eine wesentlich kompaktere Antennenanordnung geschaffen.

Ein weiterer Vorteil dieses flächenreduzierten Aufbaus ist es, dass die Antennen bezüglich der Bauteile der Speisenetzwerkeinrichtung 14 in entgegengesetzte Richtung abstrahlen und somit die Funktionsweise dieser nicht stören.

Zudem ist die Antennenseite wie in Figur 4 dargestellt, ganzflächig metallisiert und weist lediglich Koppelschlitze 3 auf. Es befinden sich keine weiteren Schaltungsteile auf der Antennenseite und somit wird eine sehr gute Abschirmung erreicht.

Durch Verwendung entsprechender Durchkontaktierungen 12 ist, wie in Figur 5 dargestellt, eine zusätzliche Bildung von Kammerungen für eine Abschirmung von elektromagnetischer Strahlung in unerwünschten Richtungen möglich.

Figur 6 zeigt eine graphische Darstellung der Anpassung bzw. Rückflussdämpfung einer Antennenordnung gemäß dem ersten Ausführungsbeispiel der vorliegenden Erfindung. Bei einer Mittenfrequenz von etwa 24 GHz ergibt sich eine Anpassung von ca. 20 dB und eine Bandbreite von etwa 3 GHz.

Somit schafft die vorliegende Erfindung einen kompakten, mit wenig verschieden Materialen aufgebauten Sensor, der eine hohe Leistungsfähigkeit in einem vorbestimmten Frequenzbereich, eine saubere Richtcharakteristik und eine gute Unterdrückung von unerwünschten Abstrahlungen in bestimmten Richtungen aufweist. Durch die großflächigen metallisierten Masseebenen auf der Ober- bzw. Unterseite des Trägers im Zusammenspiel mit der asymmetrischen Triplate-Anordnung wird der Großteil der elektromagnetischen Energie gezwungen, sich über die Koppelschlitze in Richtung der Strahlerflächen auszukoppeln. Aufgrund weiterer Durchkontaktierungen wird zusätzlich eine Abstrahlung in Richtung der Trägerebene (x-y-Ebene) verhindert.

Obwohl die vorliegende Erfindung anhand bevorzugter Ausführungsbeispiele vorstehend beschrieben wurde, ist sie darauf nicht beschränkt, sondern auf vielfältige Weise modifizierbar.

Die auf dem Stand der Technik bekannten Problemen treten durch die gewählte Anordnung und Bauart erst gar nicht auf.

So können andere Substrattechnologien wie beispielsweise Silizium, Galliumarsenid (GaAs), Softboard, FR4, mehrlagig geschichtete Keramiken etc. eingesetzt werden. Ebenfalls sind andere Schichtdicken, Frequenzbereiche oder Materialien denkbar.

## Patentansprüche

1. Antennenanordnung (1), insbesondere zur Abstands- oder Geschwindigkeitsermittlung zwischen Kraftfahrzeugen, mit
- Strahlerflächen (2) zum Empfangen oder Senden von Signalwellen;
- einem unterhalb der Strahlerflächen (2) in einem vorbestimmten Abstand angeordneten mehrlagigen dielektrischen Träger (5);
- einer ersten Masseebene (4), die auf der den Strahlerflächen (2) zugewandten Oberfläche des dielektrischen Trägers (5) angeordnet ist;
- wobei in dieser ersten Masseebene (4) unterhalb jeder Strahlerfläche (2) jeweils ein Koppelschlitz (3) angeordnet ist;
- wobei unterhalb der ersten Masseebene (4) zur Anregung der Koppelschlitze (3) elektrische Zuführleitungen (7) angeordnet;
- einer zweiten Masseebene (10) die unterhalb der Zuführleitungen (7) angeordnet ist;
**dadurch gekennzeichnet, dass**
- die Koppelschlitze (3) derart angeordnet sind, dass die erste Masseebene (4) jeweils in Abstand von ca. einem Viertel der Wellenlänge der elektromagnetischen Strahlung unterbrochen wird und
- die erste (4), die zweite (10) Masseebene und die Zuführleitungen (7) zusammen eine asymmetrische Triplate-Anordnung bilden, bei der die Zuführleitungen (7) näher an den Koppelschlitzen (3) bzw. der ersten Masseebene (4) angeordnet sind als an der zweiten Masseebene (10).

2. Antennenanordnung nach Anspruch 1, **dadurch gekennzeichnet, dass** mindestens eines Lage (51) des dielektrischen Trägers (5) zwischen den Koppelschlitzen (3) und den Zuführleitungen (7) angeordnet ist.

3. Antennenanordnung nach einem der vorhergehenden Ansprüche, **dadurch gekennzeichnet, dass** mindestens eine Lage (52, 53, 54, 55) des dielektrischen Trägers (5) zwischen den Zuführleitungen (7) und der zweiten Masseebene (10) vorgesehen ist.

4. Antennenanordnung nach Anspruch 2 und 3, **dadurch gekennzeichnet, dass** die mindestens eine Lage (51) des dielektrischen Trägers (5) zwischen den Koppelschlitzen (3) und den Zuführleitungen (7) eine geringere Dicke besitzt als die mindestens eine Lage (52, 53, 54) zwischen den Zuführleitungen (7) und der zweiten Masseebene (10).

5. Antennenanordnung nach einem der Ansprüche 2 bis 4, **dadurch gekennzeichnet, dass** die mindestens eine Lage (51) des dielektrischen Trägers (5) zwischen den Koppelschlitzen (3) und den Zuführleitungen (7) etwa die Hälfte oder etwa ein Drittel der Dicke der mindestens einen Lage (52, 53, 54) zwischen den Zuführleitungen (7) und der zweiten Masseebene (10) aufweist.

6. Antennenanordnung nach einem der vorhergehenden Ansprüche, **dadurch gekennzeichnet, dass** die Strahlerflächen (2) als rechtwinklige Strahlerflächen (2) ausgebildet sind.

7. Antennenanordnung nach einem der vorhergehenden Ansprüche, **dadurch gekennzeichnet, dass** die einzelnen Lagen (51, 52, 53, 54, 55) des dielektrischen Trägers (5) aus einer dielektrischen Keramik (LTCC-Keramik) bestehen, welche bei niedriger Temperatur gebrannt werden kann, wobei die einzelnen Lagen (51, 52, 53, 54, 55) zusammenschmelzen.

8. Antennenanordnung nach einem der vorhergehenden Ansprüche, **dadurch gekennzeichnet, dass** die einzelnen Lagen (51, 52, 53, 54, 55) des dielektrischen Trägers (5) jeweils eine Dicke von etwa 150 µm aufweisen.

9. Antennenanordnung nach einem der vorhergehenden Ansprüche, **dadurch gekennzeichnet, dass** die strahlerflächen (2) in Reihen angeordnet und in einem vorbestimmten Abstand voneinander beabstandet sind.

10. Antennenanordnung nach einem der Ansprüche 1 bis 9, **dadurch gekennzeichnet, dass** die Koppelschlitze (3) durch Ätzen der ersten Masseebene (4) gebildet sind.

11. Antennenanordnung nach einem der Ansprüche 6 bis 10, **dadurch gekennzeichnet, dass** sich jeweils ein Koppelschlitz (3) mittig unterhalb einer Strahlerfläche (2) etwa über deren Breitseite erstreckt.

12. Antennenanordnung nach einem der Ansprüche 1 bis 11, **dadurch gekennzeichnet, dass** die Zuführleitungen (7) senkrecht zu den Koppelschlitzen (3) in einer Trägerebene ausgebildet sind.

13. Antennenanordnung nach einem der vorhergehenden Ansprüche, **gekennzeichnet, durch** im wesentlichen vertikal verlaufende Kontaktierungen (12) zur Bildung einer Abschirmung gegenüber elektromagnetischer Strahlung.

14. Antennenanordnung nach Anspruch 13, **dadurch gekennzeichnet, dass** die Kontaktierungen (12) parallel zueinander angeordnet sind.

15. Antennenanordnung nach Anspruch 14, **dadurch gekennzeichnet, dass** die Kontaktierungen (12) in einem Abstand voneinander angeordnet sind, der kleiner ist als die Wellenlänge der abzuschirmenden Strahlung.

16. Antennenanordnung nach einem der vorhergehenden Ansprüche, **dadurch gekennzeichnet, dass** die Strahlerflächen (2) auf einer geeigneten Schaumschicht angebracht sind.

17. Antennenanordnung nach einem der vorhergehenden Ansprüche, **dadurch gekennzeichnet, dass** die Strahlerflächen (2) an einem Gehäusedeckel der Anordnung angebracht sind.

18. Antennenanordnung nach einem der vorhergehenden Ansprüche, **dadurch gekennzeichnet, dass** die Zuführleitungen (7) jeweils durch mindestens eine Kontakteinrichtung (13) mit einer auf einer Oberfläche des Trägers (5) angeordneten Speisenetzwerkeinrichtung (14) elektrisch verbunden sind.

19. Antennenanordnung nach einem der Ansprüche 13 bis 15 oder 18 , **dadurch gekennzeichnet, dass** die Stahlerflächen (2), die Masseebenen (4, 10), die Zuführleitungen (7), die Kontaktierungen (12) und die Kontakteinrichtungen (13) aus einem elektrisch leitfähigen Material, beispielsweise Gold, Silber, Kupfer oder Aluminium, bestehen.

20. Antennenanordnung nach einem der vorhergehenden Ansprüche, **dadurch gekennzeichnet, dass** Zuführleitungen (7) und/oder Kontakteinrichtungen mittels Mikrostreifen-und/oder Koplanartechnologie ausgebildet sind.

21. Antennenanordnung nach einem der Ansprüche 1 bis 20, **dadurch gekennzeichnet, dass** die Koppelschlitze (3) als beliebige Form, beispielsweise als gerade Linie, H-Form, U-Form etc. ausbildbar sind.

## Claims

1. Antenna arrangement (1), in particular for determination of the distance or speed between motor vehicles, having
- antenna element surfaces (2) for reception or transmission of signal waves;
- a multilayer dielectric mount (5) which is arranged at a predetermined distance underneath the antenna element surfaces (2);
- a first earth plane (4), which is arranged on the surface of the dielectric mount (5) facing the antenna element surfaces (2);
- with a coupling slot (3) being arranged in each case underneath each antenna element surface (2) on this first earth plane (4);
- with electrical supply lines (7) being arranged underneath the first earth plane (4) in order to excite the coupling slots (3);
- having a second earth plane (10) which is arranged underneath the supply lines (7);
**characterized in that**
- the coupling slots (3) are arranged in such a way that the first earth plane (4) is in each case interrupted at a distance of about one quarter of the wavelength of the electromagnet radiation, and
- the first earth plane (4), the second earth plane (10) and the supply lines (7) together form an asymmetric triplate arrangement, in which the supply lines (7) are arranged closer to the coupling slots (3) and to the first earth plane (4) than to the second earth plane (10).

2. Antenna arrangement according to Claim 1, **characterized in that** at least one layer (51) of the dielectric mount (5) is arranged between the coupling slot (3) and the supply lines (7).

3. Antenna arrangement according to one of the preceding claims, **characterized in that** at least one layer (52, 53, 54, 55) of the dielectric mount (5) is provided between the supply lines (7) and the second earth plane (10).

4. Antenna arrangement according to Claims 2 and 3, **characterized in that** the at least one layer (51) of the dielectric mount (5) between the coupling slots (3) and the supply lines (7) is thinner than the at least one layer (52, 53, 54) between the supply lines (7) and the second earth plane (10).

5. Antenna arrangement according to one of Claims 2 to 4, **characterized in that** the at least one layer (51) of the dielectric mount (5) between the coupling slots (3) and the supply lines (7) is approximately half as thick or approximately one third as thick as the at least one layer (52, 53, 54) between the supply lines (7) and the second earth plane (10).

6. Antenna arrangement according to one of the preceding claims, **characterized in that** the antenna element surfaces (2) are in the form of rectangular antenna element surfaces (2).

7. Antenna arrangement according to one of the preceding claims, **characterized in that** the individual layers (51, 52, 53, 54, 55) of the dielectric mount (5) are composed of a dielectric ceramic (LTCC ceramic) which can be burnt at a low temperature, with the individual layers (51, 52, 53, 54, 55) fusing together.

8. Antenna arrangement according to one of the preceding claims, **characterized in that** the individual layers (51, 52, 53, 54, 55) of the dielectric mount (5) each have a thickness of about 150 µm.

9. Antenna arrangement according to one of the preceding claims, **characterized in that** the antenna element surfaces (2) are arranged in rows, and are separated from one another by a predetermined distance.

10. Antenna arrangement according to one of Claims 1 to 9, **characterized in that** the coupling slots (3) are formed by etching the first earth plane (4).

11. Antenna arrangement according to one of Claims 6 to 10, **characterized in that** one coupling slot (3) in each case extends centrally underneath an antenna element surface (2) approximately over its broad face.

12. Antenna arrangement according to one of Claims 1 to 11, **characterized in that** the supply lines (7) are formed on a mount plane at right angles to the coupling slots (3).

13. Antenna arrangement according to one of the preceding claims, **characterized by** essentially vertically running contacts (12) in order to form a screen against electromagnetic radiation.

14. Antenna arrangement according to Claim 13, **characterized in that** the contacts (12) are arranged parallel to one another.

15. Antenna arrangement according to Claim 14, **characterized in that** the contacts (12) are arranged at a distance from one another which is shorter than the wavelength of the radiation to be screened.

16. Antenna arrangement according to one of the preceding claims, **characterized in that** the antenna element surfaces (2) are fitted on a suitable foam layer.

17. Antenna arrangement according to one of the preceding claims, **characterized in that** the antenna element surfaces (2) are fitted to a housing cover for the arrangement.

18. Antenna arrangement according to one of the preceding claims, **characterized in that** the supply lines (7) are electrically connected by in each case at least one contact device (13) to a feed network device (14) which is arranged on one surface of the mount (5).

19. Antenna arrangement according to one of Claims 13 to 15 or 18, **characterized in that** the antenna element surfaces (2), the earth planes (4, 10), the supply lines (7), the contacts (12) and the contact devices (13) are composed of an electrically conductive material, for example gold, silver, copper or aluminium.

20. Antenna arrangement according to one of the preceding claims, **characterized in that** the supply lines (7) and/or contact devices are formed by means of microstrip and/or coplanar technology.

21. Antenna arrangement according to one of Claims 1 to 20, **characterized in that** the coupling slots (3) may have any desired shape, for example being in the form of a straight line, an H shape, or a U shape, etc.

## Revendications

1. Ensemble antenne (1), en particulier pour la détermination de la distance ou de la vitesse entre véhicules automobiles, comportant :
- des surfaces d'émetteur (2) pour recevoir ou émettre des ondes de signal,
- un support diélectrique (5) à plusieurs couches disposé à une distance prédéterminée en dessous des surfaces d'émetteur (2),
- un premier plan de masse (4) disposé sur la surface, orientée vers les surfaces d'émetteur (2), du support diélectrique (5),
- une fente de couplage (3) à chaque fois disposée dans ce premier plan de masse (4) en dessous de chacune des surfaces d'émetteur (2),
- des lignes d'alimentation électriques (7) disposées en dessous du premier plan de masse (4) en vue d'activer les fentes de couplage (3),
- un second plan de masse (10) disposé en dessous des lignes d'alimentation (7),
**caractérisé en ce que**
- les fentes de couplage (3) sont disposées de telle manière que le premier plan de masse (4) est à chaque fois interrompu à des intervalles d'environ un quart de la longueur d'onde du rayonnement électromagnétique, et
- le premier plan de masse (4), le second plan de masse (10) et les lignes d'alimentation (7) forment ensemble un dispositif asymétrique triplaque dans lequel les lignes d'alimentation (7) sont disposées plus près des fentes de couplage (3), ou encore du premier plan de masse (4), que du second plan de masse (10).

2. Ensemble antenne selon la revendication 1,
**caractérisé en ce qu'**
au moins une couche (51) du support diélectrique (8) est disposée entre les fentes de couplage (3) et les lignes d'alimentation (7).

3. Ensemble antenne selon l'une des revendications précédentes,
**caractérisé en ce qu'**
au moins une couche (52, 53, 54, 55) du support diélectrique (5) est prévue entre les lignes d'alimentation (7) et le second plan de masse (10).

4. Ensemble antenne selon les revendications 2 et 3,
**caractérisé en ce que**
la couche (51), au nombre d'au moins une, du support diélectrique (5) située entre les fentes de couplage (3) et les lignes d'alimentation (7) possède une épaisseur plus faible que la couche (52, 53, 54), au nombre d'au moins une, située entre les lignes d'alimentation (7) et la second plan de masse (10).

5. Ensemble antenne selon l'une des revendications 2 à 4,
**caractérisé en ce que**
la couche (51), au nombre d'au moins une, du support diélectrique (5) située entre les fentes de couplage (3) et les lignes d'alimentation (7) présente une épaisseur valant à peu près à la moitié ou au tiers de celle de la couche (52, 53, 54), au nombre d'au moins une, située entre les lignes d'alimentation (7) et la second plan de masse (10).

6. Ensemble antenne selon l'une des revendications précédentes,
**caractérisé en ce que**
les surfaces d'émetteur (2) ont la forme de surfaces d'émetteur rectangulaires (2).

7. Ensemble antenne selon l'une des revendications précédentes,
**caractérisé en ce que**
les couches individuelles (51, 52, 53, 54, 55) du support diélectrique (5) sont constituées d'une céramique diélectrique (céramique LTCC) qui peut être cuite à basse température, de telle manière que ces couches individuelles (51, 52, 53, 54, 55) fusionnent entre elles.

8. Ensemble antenne selon l'une des revendications précédentes,
**caractérisé en ce que**
les couches individuelles (51, 52, 53, 54, 55) du support diélectrique (5) présentent chacune une épaisseur d'environ 150 µm.

9. Ensemble antenne selon l'une des revendications précédentes,
**caractérisé en ce que**
les surfaces d'émetteur (2) sont disposées en série et écartées entre elles d'une distance prédéterminée.

10. Ensemble antenne selon l'une des revendications 1 à 9,
**caractérisé en ce que**
les fentes de couplage (3) sont formées par décapage du premier plan de masse (4).

11. Ensemble antenne selon l'une des revendications 6 à 10,
**caractérisé en ce qu'**
une fente de couplage (3) s'étend à chaque fois de manière centrée en dessous d'une surface rayonnante (2), par exemple le long du côté large de celle-ci.

12. Ensemble antenne selon l'une des revendications 1 à 11,
**caractérisé en ce que**
les lignes d'alimentation (7) sont formées dans un plan de support perpendiculairement aux fentes de couplage (3).

13. Ensemble antenne selon l'une des revendications précédentes,
**caractérisé par**
des connexions (12) orientées de manière essentiellement verticale, ayant pour but d'opposer un écran au rayonnement électromagnétique.

14. Ensemble antenne selon la revendication 13,
**caractérisé en ce que**
les connexions (12) sont parallèles entre elles.

15. Ensemble antenne selon la revendication 14,
**caractérisé en ce que**
les connexions (12) sont écartées, les unes des autres, d'une distance inférieure à la longueur d'onde du rayonnement auquel elles opposent un écran.

16. Ensemble antenne selon l'une des revendications précédentes,
**caractérisé en ce que**
les surfaces d'émetteur (2) sont placées sur une couche de mousse appropriée.

17. Ensemble antenne selon l'une des revendications précédentes,
**caractérisé en ce que**
les surfaces d'émetteur (2) sont placées sur un couvercle de boîtier de l'ensemble.

18. Ensemble antenne selon l'une des revendications précédentes,
**caractérisé en ce que**
les lignes d'alimentation (7) sont chacune reliées électriquement, par au moins un dispositif de contact (13), à une installation de réseau d'alimentation (14) montée sur une surface du support (5).

19. Ensemble antenne selon l'une des revendications 13 à 15 ou 18
**caractérisé en ce que**
les surfaces d'émetteur (2), les plans de masse (4, 10), les lignes d'alimentation (7), les connexions (12) et les dispositifs de contact (13) sont constitues d'un matériau électroconducteur, par exemple d'or, d'argent, de cuivre ou d'aluminium.

20. Ensemble antenne selon l'une des revendications précédentes,
**caractérisé en ce que**
les lignes d'alimentation (7) et/ou les dispositifs de contact sont formés à l'aide d'une technologie de microbandes et/ou une technologie coplanaire.

21. Ensemble antenne selon l'une des revendications précédentes,
**caractérisé en ce que**
les fentes de couplage (3) peuvent être configurées sous une forme quelconque, par exemple sous forme de ligne droite, de H ou de U, etc....
